# EUROPÄISCHE PATENTSCHRIFT

(11) **EP 0 116 281 B1**
(45) Veröffentlichungstag und Bekanntmachung des Hinweises auf die Patenterteilung: **02.04.1986**
(21) Anmeldenummer: 84100164.7
(22) Anmeldetag: 10.01.1984
(51) Int. Cl.: B66F 9/12, B66F 9/14

(54) **Anbaugerät für verfahrbare Stapler in der Form eines Zinkenverstellgerätes mit Seitenschub und vier Zinken**
Attachment for stacker truck in the form of a tine adjuster with side thrust and four tines
Accessoire pour chariot élévateur en forme d'un régleur de fourche avec poussée latérale et quatre fourches

(30) Priorität: 19.01.1983 DE 3301595
(43) Veröffentlichungstag der Anmeldung: 22.08.1984
(73) Patentinhaber: Hans H. Meyer GmbH, D-38259 Salzgitter (DE)
(72) Erfinder: Hackauf, Klaus-Dieter, D-3300 Braunschweig-Timmerlah (DE)
(74) Vertreter: Döring, Rudolf

## Beschreibung

Die Erfindung betrifft ein Anbaugerät für verfahrbare Stapler in der Form eines Zinkenverstellgerätes mit Seitenschub und vier Zinken, bei dem zur Führung und Verschiebung der Zinken an der Rückseite der aufragenden Zinkenabschnitte und an einer auf der Hubplatte des Staplers aufhängbaren Tragplatte jeweils obere und untere zusammenwirkende Führungen und zur Verschiebung der Zinken und der Tragplatte Kolbenzylinderan- triebe vorgesehen sind und wobei die äusseren Zinken mit einer an der Tragplatte befestigten Kolbenzylinderanordnung verbunden sind.

Beim Transport von Paletten tritt häufig das Problem auf, zur Beschleunigung des Arbeitsablaufes sowohl einzelne als auch zwei nebeneinander, ggf. unter Belassung eines Zwischenraumes angeordnete Paletten mit einem Gabelstapler zu erfassen und diese an eine andere Stelle zu überführen, wo sie entweder dicht nebeneinander oder aber unter Belassung eines Abstandes abgestellt werden.

Um derartige Transportprobleme erfüllen zu können, sind Anbaugeräte bekannt geworden (Zeitschrift _{"}deutsche hebe- und fördertechnik", Nr. 2/73, S. 90 und 92, vom Februar 1973), bei denen zwei bisher für den Einzeltransport der Paletten verwendete Tragplatten mit je einem zugehörigen Zinkenpaar getrennt an einer gemeinsamen Hubplatte des Staplers aufgehängt werden. Dabei ist ein Seitenschub der jeweils an den Tragplatten angeordneten Zinken vorgesehen in Verbindung mit einer hydraulischen Antriebseinrichtung, um die Tragplatten gegeneinander zu verschieben. Für die Anordnung der beiden, nebeneinander an der Hubplatte gehaltenen Tragplatten ist entweder eine Hubplatte entsprechender Breite erforderlich oder aber die Tragplatten müssen mit entsprechender seitlicher Ausladung an der Hubplatte gehalten werden.

Die bekannte Anordnung erfordert einen erheblichen Aufwand an Antriebseinrichtungen für die Verstellung der Zinken an den jeweiligen Tragplatten einschl. des erforderlichen Seitenschubes sowie für die seitliche Verschiebung der Tragplatten, um die vier Zinken in die jeweils notwendigen Stellungen zu überführen, in denen sie entweder zwei Paletten oder im Bedarfsfalle auch nur eine Palette aufnehmen können. Die Anordnung der beiden, nebeneinander an der Hubplatte gehaltenen Tragplatten ergibt eine ausserordentlich breite Bauweise des Anbaugerätes, so dass mit derartigen Anbaugeräten ausgestattete Stapler nicht mehr in den vielfach schmal gehaltenen Fahrstrassen und Fahrwegen, beispielsweise von Lagerhallen od. dgl., ohne einen Austausch des Anbaugerätes benutzbar sind.

Bei anderen bekannten Anbaugeräten der einleitend genannten Art (AT-B Nr. 342500) sind an einerTragplatte vier Zinken verschiebbar angeordnet, die mit ihren lotrechten Schenkeln in einem für alle Zinken gemeinsamen Schienenpaar geführt sind. Die lotrechten Schenkel der äusseren, jeweils mit einer an der Tragplatte befestigten Kolbenzylinderanordnung verbundenen Zinken sind seitlich nach aussen weisend gekröpft ausgebildet. Hierdurch kann zwar die Baubreite der Tragplatte um die Breite der Kröpfungen geringer gehalten werden, jedoch ist diese Verminderung der Baubreite trotz der aufwendigen und komplizierten Form der Aussenzinken nur sehr gering, da die Kröpfung wegen des Zusammenwirkens mit dem jeweils benachbarten Innenzinken nur etwa derZinkenbreite entsprechen kann.

Der Erfindung liegt die Aufgabe zugrunde, ein Anbaugerät der eingangs beschriebenen Art so auszubilden, dass es in der Stellung der Zinken zum Transport einer einzelnen Palette nicht über deren Breite hinausragt.

Zur Lösung vorstehender Aufgabe kennzeichnet sich das einleitend näher beschriebene Anbaugerät erfindungsgemäss dadurch, dass jeder äussere Zinken an jeweils zwei Führungsprofilschienen angebracht ist, dass die Führungsprofilschienen eines jeden äusseren Zinkens voneinander unabhängig sind und in jeweils versetzt zueinander angeordneten Gegenprofilschienenpaaren der Tragplatte geführt sind, dass die inneren Zinken auf den Führungsprofilschienen des jeweils benachbarten äusseren Zinkens längsverschiebbar sind, und dass in der Bewegungsbahn der inneren Zinken deren Mitnahme begrenzende Anschläge vorgesehen sind.

Bei der vorgenannten Ausbildung werden zwei voneinander unabhängige Schienenpaare jeweils für das linke bzw. rechte Zinkenpaar verwendet, die es ermöglichen, dass die äusseren Zinken in weit ausserhalb der Tragplatte befindliche Stsllungen überführtwerden können, wenn zwei Paletten gleichzeitig erfasst werden sollen. Durch entsprechende Anordnung der die Mitnahme der inneren Zinken begrenzenden Anschläge kann erreicht werden, dass diese beim Zusammenfahren der Zinken durch Anlage an die genannten Anschläge bis auf einen der Palettenabmessung entsprechenden Abstand einander angenähert werden und die äusseren Zinken durch den Kolbenzylinderantrieb bis zur Anlage an den jeweils zugehörigen inneren Zinken weiterverfahren werden. Die jeweils in der Endstellung unmittelbar nebeneinanderliegenden Zinken können bei entsprechendem Abstand der inneren Zinken und bei der entsprechenden Wahl der Zinkenbreite nunmehr gemeinsam zum Transport einer einzelnen Palette in die Einschuböffnungen des Palettenbodens eingeschoben werden.

Bei einer Überführung der Zinken in die Aussenstellung erfolgt zunächst eine gemeinsame Bewegung der jeweils zusammengehörigen Innen- und Aussenzinken, bis die inneren Zinken durch Anlage an einen Anschlag in ihrer Weiterbewegung gehindert werden, während die äusseren Zinken bis in ihre äussere Endstellung weiterverfahren werden. Dabei kann durch die Anordnung der Anschläge wiederum der Abstand zwischen den zusammengehörigen Innen- und Aussenzinken so gewählt werden, dass diese Zinken in dieser Stellung in die Einschuböffnungen des Palettenbodens eingeschoben werden können. Der Abstand der beiden, jeweils aus einem äusseren und inneren Zinken bestehenden Zinkenpaare kann durch den Kolbenzylinderantrieb der äusseren Zinken bis zum Anschlag der inneren Zinken an ihren die innere Endstellung begrenzenden Anschlägen verändert werden, um auf diese Weise die Zinkenstellung jeweils auf den Abstand zwischen zwei benachbarte Paletten einstellen zu können, die gemeinsam mit Hilfe der vier Zinken transportiert werden sollen. Durch den genannten Kolbenzylinderantrieb der äusseren Zinken ist es demgemäss auch möglich, den Abstand der von den Zinken aufgenommenen Paletten zu verkleinern oder zu vergrössern, wobei der maximale Abstand durch die grösste Aussenstellung der äusseren Zinken bestimmt wird. Eine darüber hinausgehende gemeinsame seitliche Verschiebung aller Zinken ist ausserdem durch die Verschiebung der Tragplatte auf der Hubplatte des Staplers in der üblichen Weise möglich.

Eine konstruktiv einfache und besonders sichere längsverschiebbare Befestigung der inneren Zinken auf den Führungsprofilschienen der benachbarten äusseren Zinken erreicht man, wenn die inneren Zinken in die obere und untere Führungsprofilschiene des jeweils benachbarten äusseren Zinkens mit hakenförmigen Profilstücken von oben und unten eingreifen.

Die mit den inneren Zinken zusammenwirkenden Anschläge, welche in den Bewegungsweg der Zinken hineinragen, können an den mit der Tragplatte fest verbundenen Gegenprofilschienen angeordnet sein oder aber, was vorteilhafter ist, an der Tragplatte. Dabei ist es zweckmässig, wenn die genannten Anschläge in der Bewegungsrichtung der inneren Zinken verstellbar ausgebildet sind, um die Endstellungen der inneren Zinken einstellen zu können.

Eine weitere bevorzugte Ausbildung sieht vor, dass an der Rückseite der inneren Zinken Profilstücke angeordnet sind, die mit den Anschlägen zusammenwirken.

Die Zeichnung gibt ein Ausführungsbeispiel der Erfindung wieder.

Es zeigen :
Fig. 1 einen Schnitt entlang der Schnittlinie I-I durch die Anordnung nach Fig. 2, und
Fig. 2 eine Frontansicht in Richtung des Pfeiles A gegen das Anbaugerät gemäss Fig. 1.

Das in den Figuren wiedergegebene Anbaugerät weist eine Tragplatte 1 auf, welche über hakenförmige Profilteile 2 und 3 auf einer Hubplatte 4 des Gabelstaplers seitlich verschiebbar geführt ist und mit Hilfe einer Kolbenzylinderanordnung 5 auf der Hubplatte verschoben werden kann. An ihrem unteren Ende stützt sich die Tragplatte 1 über eine Rollenanordnung 6 auf der Hubplatte ab, so dass die Tragplatte auf der Hubplatte leicht beweglich geführt ist.

Die Tragplatte 1 dient zur Aufnahme der Zinken oder Gabeln, wobei in dem Ausführungsbeispiel zwei äussere Zinken 7 und 8 sowie zwei innere Zinken 9 und 10 vorgesehen sind, wie aus der Fig. 2 hervorgeht. Dabei sind in der Fig. 2 die Zinken in ihrer äusseren Endstellung in ausgezogenen Linien wiedergegeben und in ihrer inneren Endstellung strichpunktiert dargestellt und unabhängig von ihrer Stellung mit den gleichen Bezugszeichen versehen.

An den aufragenden Abschnitten der äusseren Zinken 7 und 8 sind im oberen Bereich jeweils Führungsprofilschienen 11 und im unteren Bereich Führungsprofilschienen 12 vorgesehen, welche in Gegenprofilschienenpaaren 13 bzw. 14 geführt sind, die versetzt an der Tragplatte befestigt sind. Ferner greifen an den äusseren Zinken 7 und 8 Kolbenzylinderanordnungen 15 bzw. 16 an, deren Zylinder an der Tragplatte 1 gehalten ist und die zur seitlichen Verschiebung der Zinken 7 und 8 in den Führungsprofilschienen dienen.

In dem dargestellten Beispiel sind die Führungsprofilschienen 11 bzw. 12 als Doppel-T-Profile ausgebildet, welche in die etwa C-förmigen Ausnehmungen der Gegenprofilschienenpaare 13 bzw. 14 eingreifen.

Die Anschlussleitungen für die Kolbenzylinderanordnungen sowie die erforderlichen Ventile bzw. Ventilanordnungen für die Ausführung der seitlichen Verschiebebewegungen der Zinken 7 und 8 und des gemeinsamen Seitenschubes dieser Zinken sind in den Figuren aus Übersichtlichkeitsgründen und, weil sie nicht mit zum Gegenstand der Erfindung gehören, nichtdargestellt. Ihre Ausbildung und Anordnung ist jedoch allgemein bekannt.

Die inneren Zinken 9 und 10 des dargestellten Anbaugerätes sind nicht mit den Kolbenzylinderanordnungen 15 und 16 verbunden und auch nicht mit Führungsschienen 11 bzw. 12 ausgerüstet, sondern stützen sich gleitend längsverschiebbar auf den Führungsprofilschienen 11 bzw. 12 der ihnen benachbarten äusseren Zinken ab. Zu diesem Zweck sind die inneren Zinken 9 und 10 im oberen Bereich mit hakenförmigen Profilstücken 17 bzw. im unteren Bereich mit ebenfalls hakenförmigen Profilstücken 18 ausgerüstet, welche die jeweils zugehörigen Profilschienen 11 und 12 des ihnen benachbarten äusseren Zinkens 7 bzw. 8 gegensinnig übergreifen. Somit wird bei seitlicher Verschiebung der äusseren Zinken 7 bzw. 8 der diesen jeweils zugeordnete innere Zinken 9 bzw. 10 mitbewegt und bleibt relativ zu dem äusseren Zinken 8 während der Bewegung in Ruhe. Zur Begrenzung der Mitbewegung der inneren Zinken 9 und 10 sind in dem dargestellten Beispiel an der Tragplatte 1 obere Anschläge bzw. Anschlagstükke 19 und 20 sowie untere Anschläge bzw. Anschlagstücke 21 und 22 vorgesehen. Dabei begrenzen die Anschläge 19 und 21 die innere Stellung der Zinken 9 und 10 und die äusseren Anschläge 20 bzw: 22 die äussere Endstellung der genannten inneren Zinken 9 und 10.

Wenn die Zinken aus der in Fig. 2 wiedergegebenen maximalen äusseren Stellung über die Kolbenzylinderanordnungen 15 und 16 in die zusammengefahrene Stellung gemäss der strichpunktierten Darstellung überführt werden sollen, werden die genannten Kolbenzylinderanordnungen betätigt, so dass die äusseren Zinken 7 und 8 zusammen mit ihren in den Gegenprofilschienen 13 bzw. 14 gleitenden Führungsprofilschienen 11 und 12 gegeneinander bewegt werden, wobei die sich auf den Führungsprofilschienen 11 bzw. 12 abstützenden inneren Zinken 9 und 10 mitgenommen werden, bis diese mit ihren hakenförmigen Profilstücken 17 bzw. 18 an die inneren Anschläge 19 und 21 zur Anlage kommen. Bei der Weiterbewegung der äusseren Zinken 7 und 8 werden diese bis zum Erreichen ihrer in der Figur gestrichelt dargestellten Endstellung weiterbewegt, während die inneren Zinken 9 und 10 in ihrer Endstellung verharren. In der gestrichelt dargestellten inneren Endstellung haben die Zinken 7 bis 10 eine solche Stellung, dass sie mit ihren horizontal verlaufenden Abschnitten 7a bis 10a in die Einschuböffnungen der Paletten eingefahren werden können, um gemeinsam eine einzelne Palette zu transportieren.

Zum gleichzeitigen Transport von zwei Paletten werden die äusseren Zinken 7 und 8 mittels der Koibenzyiinderanordnungen 15 und 16 aus ihrer beschriebenen inneren Stellung in die in Fig. 2 in ausgezogenen Linien wiedergegebene äussere Stellung überführt. Dabei nehmen die äusseren Zinken 7 und 8 auf dem ersten Teil ihres Weges die auf ihren Führungsprofilschienen 11 bzw. 12 sich abstützenden inneren Zinken 9 und 10 mit, bis diese mit ihren hakenförmigen Profilstücken 17 und 18 an den äusseren Anschlägen 20 und 22 zur Anlage kommen und dann in dieser Stellung gehalten werden. In der dargestellten ausgezogenen Stellung der Zinken 7 bis 10 können mittels der vier Zinken gleichzeitig zwei Paletten erfasst werden, die im Abstand nebeneinander angeordnet sind. Dabei bestimmt die maximale Aussenstellung der äusseren Zinken 7 und 8 auch den maximalen Abstand der gleichzeitig zu erfassenden beiden Paletten. Wenn dieser maximale Abstand nicht vorhanden ist, können die in ihrer maximalen Aussenstellung befindlichen Zinken unter Aufrechterhaltung des Abstandes zwischen den einander zugeordneten inneren und äusseren Zinken bis zum Anschlag der inneren Zinken an den inneren Anschlägen 19 und 21 zusammengefahren werden, wobei der Abstand der inneren Zinken in dieser Stellung so gewählt wird, dass in dieser Stellung zwei unmittelbar benachbart angeordnete Paletten erfasst und transportiert werden können.

Wenn die Zinken 7 bis 10 zwei Paletten erfasst und angehoben haben, können sie durch Betätigung der Kolbenzylinderanordnung 15 und 16 die Paletten bis zur gegenseitigen Anlage zueinander bewegen oder aber auf jeden Abstand bis zu der maximalen Aussenstellung der Zinken 7 und 8 bringen und in der jeweils gewünschten Stellung auch absetzen. Ferner kann durch den Seitenschub mittels der Kolbenzylinderanordnung 5 in allen Zwischenstellungen der Zinken 7 und 8 eine gemeinsame seitliche Verschiebung der Zinken und damit auch der Paletten unter Aufrechterhaltung ihres gegenseitigen Abstandes erfolgen.

Zur genauen Einjustierung der jeweiligen Abstände der inneren Zinken 9 und 10 von den ihnen zugeordneten äusseren Zinken 7 und 8 können die Anschläge bzw. Anschlagstücke 19 und 21 bzw. 20 und 22 als verstellbare und in den verschiedenen Stellungen festlegbare Anschläge ausgebildet sein. Ferner kann statt eines Zusammenwirkens der vorgenannten Anschläge mit den hakenförmigen Profilstücken 17 und 18 der inneren Zinken eine gesonderte Anordnung eines Anschlages an diesen Zinken vorgesehen werden.

Die Montage und Demontage der inneren Zinken kann in sehr einfacher Weise dadurch erfolgen, dass die unteren hakenförmigen Profilstücke 18 dieser Zinken mit den Zinken verschraubt und somit leicht gelöst werden können, um nach Abnahme der unteren hakenförmigen Profilstücke 18 die inneren Zinken 9 und 10 von den oberen Führungsprofilschienen 11 der äusseren Zinken 7 und 8 abheben zu können. Auf diese Weise lässt sich das Anbaugerät kurzfristig auf zwei oder vier Zinken umrüsten.

## Patentansprüche

1. Anbaugerät für verfahrbare Stapler in der Form eines Zinkenverstellgerätes mit Seitenschub und vier Zinken (7, 8, 9, 10), bei dem zur Führung und Verschiebung der Zinken an der Rückseite der aufragenden Zinkenabschnitte und an einer auf der Hubplatte (4) des Staplers aufhängbaren Tragplatte (1 ) jeweils obere und untere zusammenwirkende Führungen (11, 12) und zur Verschiebung der Zinken und der Tragplatte Kolbenzylinderantriebe (5; 15, 16) vorgesehen sind und wobei die äusseren Zinken mit einer an der Tragplatte befestigten Kolbenzylinderanordnung (15, 16) verbunden sind, dadurch gekennzeichnet, dass jeder äussere Zinken (7, 8) an jeweils zwei Führungsprofilschienen (11, 12) angebracht ist, dass die Führungsprofilschienen eines jeden äusseren Zinkens voneinander unabhängig sind und in jeweils versetzt zueinander angeordneten Gegenprofilschienenpaaren (13, 14) der Tragplatte (1) geführt sind, dass die inneren Zinken (9, 10) auf den Führungsprofilschienen (11, 12) des jeweils benachbarten äusseren Zinkens längsverschiebbar sind, und dass in der Bewegungsbahn der inneren Zinken deren Mitnahme begrenzende Anschläge (19, 20; 21, 22) vorgesehen sind.

2. Anbaugerät nach Anspruch 1, dadurch gekennzeichnet, dass die inneren Zinken (9, 10) in die obere und untere Führungsprofilschiene (11 bzw. 12) des jeweils benachbarten äusseren Zinkens (7 bzw. 8) mit hakenförmigen Profilstücken (17; 18) von oben und unten eingreifen.

3. Anbaugerät nach einem der Ansprüche 1 oder 2, dadurch gekennzeichnet, dass die Anschläge (19, 20; 21, 22) an der Tragplatte (1 ) angeordnet und in der Bewegungsrichtung der inneren Zinken verstellbar ausgebildet sind.

4. Anbaugerät nach Anspruch 1, dadurch gekennzeichnet, dass an der Rückseite der inneren Zinken (9, 10) Profilstücke angeordnet sind, die mit den Anschlägen (19, 20; 21, 22) zusammenwirken.

## Claims

1. An attachment for stacker trucks in the form of a tine adjuster with side thrust and four tines (7, 8, 9, 10), wherein, to guide and displace the tines, upper and lower cooperating guides (11, 12) are provided at the back of the upwardly projecting tine portions and on a supporting plate (1) which can be suspended on the lifting platform (4) of the stacker, and piston-cylinder drives (5; 15, 16) are provided to displace the tines and the supporting plate, and wherein the outer tines are connected to a piston-cylinder device (15, 16) secured to the supporting plate, characterised in that each outer tine (7, 8) is mounted on two sectional guide rails (11,12), that the sectional guide rails of each outer tine are independent of one another and are each guided in pairs of counter sectional rails (13, 14) of the supporting plate (1), which are disposed in staggered relationship, that the inner tines (9,10) are longitudinally displaceable on the sectional guide rails (11, 12) of the adjacent outer tine in each case, and that in the path of movement of the inner tines there are provided stops (19, 20; 21, 22) which limit their entrainment.

2. An attachment as claimed in Claim 1, characterised in that the inner tines (9, 10) engage from above and below the upper and lower sectional guide rails (11 or 12) of the respective adjacent outer tine (7 or 8) with hook-shaped sectional members (17; 18).

3. An attachment as claimed in Claim 1 or 2, characterised in that the stops (19,20; 21, 22) are disposed on the supporting plate (1) and are adapted for adjustment in the direction of movement of the inner tines.

4. An attachment as claimed in Claim 1, characterised in that sectional members which cooperate with the stops (19,20; 21, 22) are disposed at the back of the inner tines (9, 10).

## Revendications

1. Accessoire pour chariots élévateurs roulants, sous la forme d'un dispositif de réglage de dents avec poussée latérale et quatre dents (7, 8, 9, 10), dans lequel sont chaque fois prévus, pour le guidage et le coulissement des dents, au côté extérieur des tronçons de dent dressés et sur une plaque porteuse (1 ) pouvant s'accrocher au plateau de levage (4) de l'élévateur, des guides supérieurs et inférieurs coopérants (11, 12) et, pour le coulissement des dents et de la plaque porteuse, des entraînements à piston et à cylindre (5; 15, 16), les dents extérieures étant reliées à une disposition à piston et à cylindre (15, 16) fixée à la plaque porteuse, caractérisé en ce que chaque dent extérieure (7, 8) est disposée sur deux glissières profilées de guidage (11, 12), en ce que les glissières profilées de guidage de chacune des dents extérieures sont indépendantes les unes des autres et sont guidées dans des paires de glissières profilées de guidage (13, 14) de la plaque porteuse (1), chaque fois disposées avec décalage entre elles, en ce que les dents intérieures (9, 10) peuvent coulisser longitudinalement sur les glissières profilées de guidage (11, 12) de la dent extérieure chaque fois voisine, et en ce que dans la trajectoire des dents intérieures sont prévues des butées (19, 20; 21, 22) limitant leur entraînement.

2. Accessoire selon la revendication 1, caractérisé en ce que les dents intérieures (9, 10) s'engagent par le haut et par le bas dans les glissières profilées de guidage supérieure et inférieure (respectivement 11, 12) de la dent extérieure chaque fois voisine (7, 8), par des éléments profilés crochus (17; 18).

3. Accessoire selon l'une des revendications 1 ou 2, caractérisé en ce que les butées (19, 20; 21, 22) sont disposées sur la plaque porteuse (1 ) et sont constituées de façon réglable dans la direction de mouvement des dents intérieures.

4. Accessoire selon la revendication 1, caractérisé en ce qu'à l'arrière des dents intérieures (9,10) sont disposés des éléments profilés qui coopèrent avec les butées (19, 20; 21, 22).
